# FASCICULE DE BREVET EUROPEEN

(11) **EP 0 834 042 B1**
(45) Date de publication et mention de la délivrance du brevet: **28.02.2001**
(21) Numéro de dépôt: 95924900.4
(22) Date de dépôt: 22.06.1995
(51) Int. Cl.: F23G 5/027, F23G 5/46, F23G 5/10, F23G 5/50, F23L 15/04, F23L 17/16

(54) **PROCEDE ET INCINERATEUR POUR INCINERER LES DECHETS HOSPITALIERS ET ANALOGUES**
VERFAHREN UND ANLAGE ZUR VERBRENNUNG VON KRANKENHAUSABFÄLLEN
METHOD AND INCINERATOR FOR INCINERATING HOSPITAL WASTE AND THE LIKE

(43) Date de publication de la demande: 08.04.1998
(73) Titulaire: ENVIROTEC GROUP LIMITED, Douglas Isle of Man (GB)
(72) Inventeur: MANELIS, Georgi, Moskovskaya obl., 142432 (RU); POLIANTCHIK, Evgeni, Moskovskaya obl., 142432 (RU); IAKOVLEVA, Galina, Moskovskaya obl., 142432 (RU); STESIK, Lev, Moskovskaya obl., 142432 (RU); GLAZOV, Sergei, Moskovskaya obl., 142432 (RU); TCHERVONNY, Alexandr, Moskovskaya obl., 142432 (RU); FOURSOV, Viktor, Moskovskaya obl., 142432 (RU); ALKOV, Nikolai, Moscou, 115573 (RU); NIKOULINE, Iouri, Moscou, 123181 (RU)
(74) Mandataire: Pontet, Bernard
(86) Numéro de dépôt international: EP9502418
(87) Numéro de publication internationale: WO9600366

(56) Documents cités:
- EP-A- 0 155 607
- DE-A- 2 721 213
- DE-A- 3 335 537
- FR-A- 2 649 186
- US-A- 3 918 373
- US-A- 4 848 249

## Description

La présente invention concerne un procédé et un incinérateur pour incinérer de manière écologique les déchets hospitaliers et autres déchets solides contenant du combustible.

L'élimination des déchets doit assurer une incinération totale du combustible à haute température, les résidus incombustibles et les fumées devant être exempts de germes, de composés dangereux et d'odeurs. Actuellement, la majeure partie des déchets hospitaliers est incinérée avec les ordures ménagères en des usines d'incinération. Ce procédé a l'inconvénient de présenter un grand risque de contamination pendant le transport des déchets contaminés dangereux, ou bien d'entraîner des coûts élevés de désinfection avant le transport.

L'incinération de tels déchets directement sur le lieu de leur collecte (dans les cliniques, les hôpitaux etc....) pourrait réduire significativement le coût et le risque de contamination liés au transport. Cependant les petits dispositifs (fours) pour incinérer les déchets sont habituellement perfectibles et ne satisfont pas les exigences en matière de propreté des fumées, de fiabilité, et de commodité d'utilisation. Ils polluent l'environnement en particulier lors de l'allumage et de l'extinction, ainsi que lorsque l'on recharge des déchets dans le four, en raison de l'importante formation de gaz causée par l'inflammation des déchets et la combustion. Le fonctionnement de tels incinérateurs peut être interrompu par des variations dans la composition et les propriétés des déchets (humidité, teneur en cendres, etc.....), ce qui conduit à un accroissement des rejets nocifs.

Le EP-A-0 251 269 décrit un procédé et un appareillage pour gazéifier du combustible solide puis brûler les produits gazeux de gazéification. Un générateur de gaz pour gazéifier les combustibles solides tels que du bois, du charbon, des combustibles en briquettes, des déchets ménagers etc... est suivi par des brûleurs pour la combustion des produits gazeux directement après la gazéification. Pour améliorer le rendement thermique de la combustion des combustibles précités, l'air alimentant la zone de gazéification et le brûleur est chauffé avec de la chaleur dégagée au cours de la gazéification. Le chauffage de l'air est assuré en faisant passer l'air primaire et l'air secondaire à travers des passages ménagés dans une paroi multiple de la chambre de gazéification.

Cet art antérieur exclut pratiquement la surcharge lorsque l'on traite du charbon ou des combustibles en briquettes, car le combustible alimente en continu la zone de gazéification, à mesure que les quantités précédentes sont consommées dans le processus de gazéification. Cependant le transfert de chaleur à partir de la zone de gazéification est un inconvénient du procédé car les combustibles à faible pouvoir calorifique (par exemple humides) ne peuvent pas brûler. Ceci entraîne des conditions sur la composition du combustible. Lorsque le combustible à traiter est composé de déchets, il n'alimente pas régulièrement la zone de gazéification car en raison de leur faible densité, les déchets chargés dans la chambre de gazéification peuvent adhérer aux parois de la chambre. Il en résulte que le combustible alimente la chambre de gazéification de manière discontinue et en conséquence les rejets nocifs sont accrus.

Le FR-A-2 649 782 décrit un procédé destiné à exclure la pollution de l'environnement, indépendamment de la compétence de l'opérateur. Les étapes d'allumage, pyrolyse, combustion et refroidissement sont assurées en séquence sous pilotage automatique continu. La température est régulée en pilotant automatiquement le débit d'acheminement de l'air et le fonctionnement de brûleurs à gaz additionnels dans des chambres correspondantes de l'incinérateur. Ainsi, la surcharge entraînée par l'introduction d'une nouvelle fournée de déchets dans le four est empêchée. Ce procédé a pour principaux inconvénients de consommer beaucoup d'énergie, de nécessiter une installation complexe, ainsi qu'un combustible additionnel (gaz naturel) pour entretenir la pyrolyse et la combustion.

Le US-A-3 918 373 décrit le traitement de déchets solides avec une combustion primaire et une combustion secondaire. Les fumées produites par la combustion secondaire passent par des échangeurs de chaleur qui réchauffent l'air destiné à la combustion primaire. Ce processus est complexe et relativement peu efficace pour activer la gazéification de déchets à faible pouvoir calorifique.

Le DE-C-3 335 537 décrit un appareil pour décaper de leur laque des objets que l'on place dans une enceinte dont la face extérieure est exposée au flux gazeux traversant une chambre de post-combustion faisant suite à une chambre de combustion équipée d'une entrée d'air et d'un brûleur à combustible.

Le but de la présente invention est d'assurer l'incinération écologique des déchets hospitaliers et autres déchets contenant du combustible, en minimisant l'apport de chaleur externe tout en assurant un fonctionnement stable pour une large gamme de compositions et propriétés des déchets, y compris les déchets humides.

Selon l'invention, il est proposé un procédé pour incinérer des déchets solides contenant du combustible, tels que des déchets hospitaliers, comprenant les étapes suivantes :
- une étape de gazéification, durant laquelle lesdits déchets, en tant que premier composant, sont gazéifiés sous apport d'un agent gazéifiant constituant un second composant,
- une étape de post-combustion pendant laquelle les produits gazeux de l'étape de gazéification, en tant que troisième composant, sont brûlés sous apport d'un gaz oxydant secondaire en tant que quatrième composant,
- transfert de la chaleur produite par ladite étape de post-combustion à au moins une partie de l'un au moins desdits composants avant qu'il soit consommé dans celle correspondante desdites étapes de gazéification et de post-combustion,
caractérisé en ce que l'étape de transfert est réalisée par contact entre des gaz produits par l'étape de post-combsution et une paroi perméable à la chaleur (24) délimitant une partie au moins de la chambre de gazéification .

Selon un autre aspect de l'invention, il est proposé un incinérateur pour mettre en oeuvre le procédé, comprenant une chambre de gazéification, pour contenir un premier composant constitué de déchets à incinérer, des moyens pour introduire un agent de gazéification en tant que second composant dans ladite chambre de gazéification, une chambre de post-combustion, des moyens de communication de fluide entre la chambre de gazéification et la chambre de post-combustion, de manière à introduire dans la chambre de post-combustion un troisième composant constitué de produits gazeux provenant de la chambre de gazéification, des moyens d'admission pour introduire dans la chambre de post-combustion un quatrième composant consistant en un gaz oxydant secondaire, et des moyens pour transférer de la chaleur depuis la chambre de post-combustion à au moins une partie de l'un au moins desdits composants en amont de la chambre de post-combustion, caractérisé en ce que les moyens pour transférer de la chaleur comprennent une paroi conductrice de la chaleur séparant la chambre de post-combustion d'une zone de gazéification de ladite chambre de gazéification.

Selon l'invention, de la chaleur générée par l'étape de post-combustion est utilisée pour réchauffer directement une paroi de la chambre de gazéification. Ainsi, le transfert de chaleur s'effectue avec un minimum de pertes à l'ensemble des composants impliqués dans le processus de gazéification, et la paroi de la chambre devient un moyen par lequel arrive la chaleur.

La chaleur générée par le processus de post-combustion est directement utilisée pour favoriser l'entretien fiable de l'ensemble du procédé même avec des déchets à pouvoir calorifique relativement faible. Ceci évite autant que possible le besoin de puissance calorifique additionnelle. Néanmoins, dans le cas de déchets à très faible pouvoir calorifique, notamment les déchets humides, on peut faire intervenir une telle chaleur additionnelle, de préférence en régulant la puissance thermique additionnelle de manière à entretenir une température minimale de gazéification et/ou de post-combustion.

Selon un mode de réalisation de l'invention, l'agent de gazéification et l'air secondaire qui alimentent les chambres de gazéification et de post-combustion, respectivement, ou des fractions de ceux-ci lorsqu'on traite des déchets à haut pouvoir calorifique relativement secs, sont préchauffés en récupérant la chaleur des fumées générées dans la chambre de post-combustion. Cette récupération est effectuée par transfert de chaleur à travers des parois de conduits de gaz et/ou des parois de chambre. En particulier, on peut guider l'air servant d'agent de gazéification et/ou de gaz oxydant secondaire à travers un échangeur de chaleur monté dans la chambre de post-combustion ou dans une cheminée entre la chambre de post-combustion et l'extérieur. Pour réguler les températures dans les chambres respectives, on peut subdiviser les débits d'air de façon que seule une proportion réglable de l'air primaire (agent de gazéification) et/ou de l'air secondaire, respectivement, soit préchauffée, tandis que les autres parties sont directement envoyées dans les chambres.

Le contact entre la paroi de la chambre de gazéification et les produits de post-combustion peut en particulier être assuré en agençant la chambre de gazéification de manière que la région où se trouve la zone de gazéification fasse au moins partiellement saillie dans la chambre de post-combustion.

Les processus de gazéification et de post-combustion sont pilotés en régulant la consommation de l'agent de gazéification et de l'air secondaire et/ou en redistribuant l'agent de gazéification et l'air secondaire entre des orifices d'admission correspondants, en fonction des températures dans la zone de gazéification et dans la chambre de post-combustion. Les températures sont maintenues dans une plage dont la limite inférieure est définie par la nécessité d'éviter le dégagement de composés organiques, y compris les dioxynes, dans des concentrations dangereuses. La limite supérieure de température est en particulier déterminée par l'aptitude des matériaux constituant l'incinérateur à résister à la chaleur. Lorsque la température dans la zone de gazéification tend à dépasser la limite prescrite, on réduit le débit d'alimentation de l'agent de gazéification préchauffé de manière à réduire la proportion d'agent de gazéification préchauffé dans le débit total de l'agent de gazéification. Si la température dans la chambre de post-combustion dépasse la limite supérieure, on réduit le débit de l'air secondaire préchauffé par exemple en redistribuant de manière correspondante les débits vers des orifices d'admission respectifs de la chambre de post-combustion, de manière à réduire la proportion de l'air secondaire préchauffé dans le débit total d'air secondaire. Les pilotages précités peuvent être assurés automatiquement. L'incinérateur doit alors être muni d'un dispositif de pilotage relié à des sondes pour mesurer la température dans la chambre de gazéification et dans la chambre de post-combustion, et à des moyens correspondants, tels que des vannes ou des ventilateurs pilotés en vitesse, commandant les débits d'alimentation correspondants et la répartition de l'agent de gazéification et de l'air secondaire à travers des orifices d'admission des chambres de l'incinérateur en fonction de ces températures. Lorsqu'il s'agit de traiter des déchets particuliers dont on sait qu'ils se situent dans certaines limites de composition et de propriétés, ce pilotage peut toutefois être assuré par des réglages initiaux en usine, par simple montage de conduits de gaz correspondants, ayant des sections transversales corrélées.

Le procédé peut utiliser de l'air comme agent de gazéification. Cependant, lorsque l'on traite des déchets secs à fort pouvoir calorifique, on peut aussi injecter de la vapeur dans l'agent de gazéification de façon à réduire la température dans la zone de gazéification. La chaleur nécessaire pour produire la vapeur peut être récupérée dans les fumées.

Les déplacement successifs des déchets vers la zone de gazéification peuvent être obtenus par gravité des déchets et être favorisés par un dessin et une taille appropriée de la chambre de gazéification, par exemple en réalisant la chambre de gazéification évasée vers le bas, par exemple en cône. En variante ce déplacement peut être assuré par exemple par une sorte d'agitateur.

Le volume de la chambre de post-combustion est choisi de manière que lorsque l'incinérateur fonctionne à sa capacité nominale, le temps de rétention des fumées dans la chambre soit supérieur au temps standard requis et s'effectue sous une température et une concentration en oxygène supérieures aux valeurs standards prescrites, ces temps de rétention, température et concentration standards étant déterminés en vue de la- décontamination certaine des fumées.

On peut amorcer le procédé par une impulsion thermique appliquée aux déchets dans la zone de gazéification et/ou au flux d'agent de gazéification, au moyen d'une source thermique additionnelle, par exemple un chauffage électrique dont on interrompt le fonctionnement une fois que le processus de gazéification s'est établi de manière stable. Toutefois, notamment lorsqu'on traite des déchets à faible pouvoir calorifique, au lieu d'interrompre le fonctionnement de la source thermique additionnelle, on peut ramener sa puissance à une valeur réduite, et de préférence on fait varier cette puissance réduite de façon à la faire augmenter lorsque la température dans la zone de gazéification passe en-dessous de la limite inférieure prescrite. Une telle commande peut être effectuée automatiquement par le dispositif de pilotage précité, ce dernier étant alors également relié à des moyens pour régler la puissance de la source thermique additionnelle.

L'incinération de déchets contenant des composants dangereux, par exemple du chlore ou du soufre, peut être en outre complétée par une épuration des fumées de la chambre de post-combustion et/ou des gaz de pyrolyse soutirés de la chambre de gazéification pour en extraire les gaz nocifs au moyen de techniques connues, par exemple en faisant passer les produits gazeux à travers une ou plusieurs couches de particules de calcaire ou d'un autre matériau absorbant et neutralisant ces polluants. Si l'étape d'épuration concerne les gaz de pyrolyse, on fait par exemple passer ceux-ci par un conduit contenant lesdits matériaux et reliant la chambre de gazéification à la chambre de post-combustion.

Pour réduire les risques de pollution de l'air par des particules, la chambre de post-combustion peut être subdivisée en volume séparés reliés en série de façon que les fumées les traversent successivement tous. L'un de ces volumes est de préférence agencé en cyclone, le conduit menant à ce volume étant agencé pour y assurer un écoulement circulaire des gaz. Un tel cyclone dépoussière les gaz.

Pour réduire les émissions dues à l'allumage et à la mise à l'arrêt de l'incinérateur, le procédé peut être mis en oeuvre en continu. A cette fin, l'incinérateur peut être équipé de moyens pour charger en continu ou par intermittences les nouveaux déchets dans la chambre de gazéification et en décharger les cendres et autres incombustibles pendant le fonctionnement de l'incinérateur. Comme, dans la chambre de gazéification, la température n'est élevée que dans la région de la zone de gazéification, un tel chargement et déchargement peut être effectué par des moyens connus, par exemple en chargeant les déchets par l'intermédiaire d'un sas à air.

Pour réduire les risques de contamination par des germes et autres substances chimiques dangereuses présentes dans les déchets, on peut charger les déchets directement dans des récipients jetables (à condition qu'ils soient inflammables, par exemple les sacs en polyéthylène usuels) ces sacs étant également incinérés avec les déchets.

Avant d'éteindre l'incinérateur, lorsque sa chambre de gazéification est sensiblement vide de déchets à l'exception de la partie de cette chambre où se trouve la zone de gazéification, l'alimentation en agent de gazéification est redistribuée de manière que les surfaces internes de la chambre de gazéification soient traitées thermiquement en vue de leur désinfection. A cette fin, la chambre de gazéification peut être équipée d'un orifice d'admission supplémentaire pour de l'agent de gazéification chaud. Le chauffage de cet agent de gazéification peut être assuré dans le même échangeur de chaleur où est préchauffé l'air secondaire.

Pour assurer un tirage régulier, l'incinérateur peut être équipé, en plus d'une cheminée, avec un dispositif d'assistance au tirage, par exemple un ventilateur extracteur ou un éjecteur. Ceci garantit une légère pression négative dans les chambres de l'incinérateur de façon à éviter les fuites de gaz à partir de celles-ci.

Grâce au préchauffage précité de l'air et/ou des déchets, ainsi qu'au pilotage des débits d'agent de gazéification et d'air secondaire, et de la proportion de la partie préchauffée de ceux-ci, le procédé décrit est moins sensible aux variations affectant la composition et les propriétés des déchets, et accroît significativement les possibilités de traiter des déchets à faible pouvoir calorifique, forte teneur en cendre et très humides, avec lesquels en raison des faibles quantités de chaleur dégagées, la gazéification auto-entretenue est impossible sans un tel préchauffage ou une puissance calorifique supplémentaire.

D'autres particularités et avantages de l'invention ressortiront encore de la description ci-après relatives à des exemples.

Aux dessins annexés :
- la figure 1 est une vue schématique d'un incinérateur selon l'invention ;
- la figure 2 est un schéma analogue à la figure 1, mais à échelle légèrement réduite et relatif à une variante, avec un détail II vu de dessus ; et
- la figure 3 est une vue schématique d'un incinérateur de laboratoire selon l'invention.

L'incinérateur de la figure 1 comprend une chambre de gazéification allongée verticalement 1 ayant une ouverture supérieure qui est normalement fermée par un couvercle 21 ou par un dispositif permettant le chargement continu ou discontinu de déchets 22 pendant le fonctionnement. Lorsque le couvercle est ouvert, ou grâce à un tel dispositif de chargement, les déchets 22, tels que des déchets hospitaliers contenus dans des récipients jetables en matière plastique, peuvent être introduits dans la chambre de gazéification 1.

Une partie inférieure 24 de la chambre de gazéification 1 est définie par une paroi perforée à travers laquelle la chambre de gazéification 1 est en communication de fluide avec une chambre de post-combustion 5, laquelle est à son tour en communication de fluide avec l'extérieur à travers une cheminée 23 pour les fumées. La partie 24 fait saillie à l'intérieur de la chambre de post-combustion 5. La paroi définissant la partie 24 séparant ainsi l'intérieur de la chambre de gazéification 1 d'avec l'intérieur de la chambre de post-combustion 5 est conductrice de la chaleur.

La partie 24 de la chambre de gazéification est munie d'un orifice d'admission 3 pour un agent de gazéification, plus particulièrement de l'air avec addition possible de vapeur d'eau dans l'exemple.

Des moyens de chauffage électrique 12 sont montés au voisinage de la partie 24 de la chambre de gazéification, soit dans la chambre de post-combustion 5 au voisinage d'une partie perforée de la paroi définissant la partie 24, soit dans le conduit adducteur d'agent de gazéification juste en amont de l'orifice d'admission 3.

On va d'abord exposer le processus de gazéification. Les déchets 22 ayant été chargés dans la chambre de gazéification 1, le moyen de chauffage 12 est activé pour amorcer le chauffage de la partie inférieure des déchets 22, et l'agent de gazéification est envoyé à travers l'orifice d'admission 3. Ceci amorce la gazéification de ladite partie inférieure des déchets. A mesure que les parties successivement inférieures des déchets sont gazéifiées, les autres parties se déplacent successivement par gravité vers la paroi perforée 24. Il s'établit ainsi une zone de gazéification 2 sensiblement stable dans de la partie 24 de la chambre de gazéification.

Les produits gazeux de gazéification se dégageant de la zone de gazéification 2 s'écoulent à travers la paroi perforée 24 dans la chambre de post-combustion 5. Un orifice d'admission 6 est prévu dans la chambre de post-combustion 5 près de la paroi perforée 24 pour injecter dans la chambre de post-combustion 5 un gaz oxydant secondaire, tel que de l'air, de façon à brûler les produits gazeux de gazéification dans la chambre de post-combustion.

Au début d'une session d'incinération, le moyen de chauffage 12 sert non seulement à amorcer la gazéification mais également à amorcer l'inflammation des produits gazeux de gazéification. L'air secondaire est introduit en quantité plus que stoechiométrique de sorte que les fumées 7 dans la chambre de post-combustion 5 contiennent de l'oxygène en excès dans une proportion correspondant aux standards relatifs à la décontamination des gaz. Il est monté dans la chambre de post-combustion 5 au voisinage de la sortie de celle-ci, un échangeur de chaleur 8 dans lequel de l'air provenant d'un dispositif d'admission 26 récupère de la chaleur des fumées qui sont sur le point de quitter la chambre de post-combustion 5. La sortie d'air de l'échangeur de chaleur 8 est reliée à l'orifice d'admission d'agent de gazéification 3 et à un orifice d'admission de gaz oxydant secondaire 6 à travers un moyen de réglage de débit respectif 31, 32. Cependant, les orifices d'admission 3 et 6 sont également connectés au dispositif d'admission d'air 26 indépendamment de l'échangeur de chaleur 8 à travers un autre moyen de réglage de débit respectif 33, 34. Ainsi, la température de l'agent de gazéification et du gaz oxydant secondaire peut être réglée en réglant, pour chacun d'eux, les proportions d'air préchauffé et d'air frais qui les composent.

Il est prévu dans le conduit pour l'agent de gazéification chaud, en aval du moyen de réglage de débit correspondant 31, un moyen d'injection d'eau 36, cette eau formant de la vapeur dans l'agent de gazéification chauffé lorsqu'elle y est injectée.

La chambre de gazéification 1 est également munie d'un orifice d'admission supplémentaire 13 pour introduire de l'agent de gazéification chaud en un emplacement éloigné de la paroi perforée 24, au voisinage du couvercle 21. L'orifice d'admission 13 est alimenté en agent de gazéification chaud également sous la forme d'air chaud disponible à la sortie de l'échangeur de chaleur 8. L'orifice d'admission 13 est équipé d'un moyen de réglage de débit 11.

Les moyens de réglage de débit 11, 31 à 34 sont reliés à un dispositif de pilotage automatique 9 qui commande également le fonctionnement du dispositif de chauffage 12. Le dispositif de chauffage 12 est relié à des sondes de températures 10, une dans la chambre de gazéification 1 et l'autre dans la chambre de post-combustion 5.

Le moyen de réglage de débit 11 de l'orifice d'admission supplémentaire 13 est commandé pour envoyer de l'agent de gazéification chaud à travers l'orifice d'admission 13 lorsque la chambre de gazéification est presque vide en conséquence du quasi-achèvement d'une session d'incinération, de manière à désinfecter par la chaleur les surfaces internes de la chambre de gazéification. Mais comme la chambre de gazéification n'est pas encore totalement vide, des produits gazeux continuent d'être produits dans la zone de gazéification et de brûler dans la chambre de post-combustion, de sorte que l'échangeur de chaleur 8 est toujours capable de produire de l'agent de gazéification chaud pour l'orifice d'admission 13.

Un dispositif d'assistance au tirage 14, sous la forme d'un éjecteur, est monté à la sortie de la chambre de post-combustion 5 pour produire de manière fiable une dépression dans l'ensemble de l'incinérateur, de façon à éviter les risques de fuite de gaz nocif à partir de l'incinérateur.

Un filtre 37, constitué par exemple d'une ou plusieurs couches de particules calcaires est également monté à la sortie de la chambre de post-combustion 5.

Dans l'exemple de la figure 2, qui ne sera décrit que pour ses différences avec celui de la figure 1, la chambre de post-combustion 5 est subdivisée en deux volumes 41, 42, que les fumées 7 traversent successivement avant de quitter la chambre 5. Le volume aval 42 est agencé en cyclone à axe vertical de façon à dépoussiérer les fumées. Le conduit de gaz 43 par lequel le volume amont 41 adjacent à la partie 24 communique avec le volume aval 42 a une ouverture de sortie dirigée dans le sens circonférentiel du volume 42 pour engendrer l'effet cyclone. Le conduit 43 débouche au sommet du volume 42. Un conduit de sortie 44 permettant aux fumées de sortir du volume 42 a une ouverture voisine de la base du volume 42 et s'étend axialement vers le haut à travers le volume 42. Ainsi, la surface extérieure du conduit 44 sert de guide de rotation pour les fumées 7 dans le volume 42 autour du conduit 44. L'échangeur de chaleur 8 est placé en aval du volume 42, entre celui-ci et l'éjecteur 14. Un filtre tel que 37 (figure 1) n'a pas été représenté à la figure 2 mais pourrait également être prévu.

Le prototype d'incinérateur représenté à la figure 3 a été utilisé pour des tests expérimentaux et sera décrit en même temps que les exemples expérimentaux suivants.
1°)- On a chargé dans une chambre de gazéification 1 du prototype d'incinérateur représenté à la figure 3 environ 0,2 kg de bois humidifié (50% en poids d'eau) en morceaux de 10 à 15 mm. La densité moyenne de la charge était de 240 kg/m3. Après application d'une impulsion thermique par le chauffage électrique 12 au combustible en la partie inférieure de la chambre de gazéification 1 au-dessus de la grille 15, on a injecté de l'air primaire 3 dans la chambre de gazéification 1 et de l'air secondaire 6 dans la chambre de post-combustion 5. Ceci a causé l'inflammation d'une partie de la charge dans une région limitée inférieurement par la grille 15 et supérieurement par des ouvertures 16 à travers lesquelles les produits de gazéification 4 pouvaient s'écouler dans la chambre 5. C'est dans cette région que s'est établie la zone de gazéification 2. Les produits gazeux 4 ont ensuite été mélangés avec l'air secondaire 6 et brûlés dans la zone de combustion 17, produisant des fumées 7 extraits de la chambre 5. L'échangeur de chaleur 8 assurait le préchauffage de l'air primaire 3 et de l'air secondaire 6, et le refroidissement des fumées 7.
   Les débits d'alimentation de l'air primaire et de l'air secondaire étant respectivement de 0,5 et 0,4 l/seconde, le temps de traitement a été 10 mn. Les températures dans la zone de gazéification et dans la chambre de post-combustion étaient d'environ 800 à 900 et respectivement 1000 à 1100°C. La température des fumées à la sortie de la chambre de post-combustion derrière l'échangeur de chaleur était inférieure à 200°C. Les rejets de la chambre de post-combustion ne contenaient aucune poussière visible et étaient inodores.
2°)- Une charge échantillon, imitant la composition des déchets hospitaliers (selon l'analyse des déchets de l'Hôpital CHERNOGOLOVKA, région de Moscou, Russie) constituée de :
   - textiles 24% en poids
   - papier 28%
   - carton 12%
   - polyéthylène 9%
   - caoutchouc 2%
   - feuille d'aluminium 2%
   - verre 7%, et
   - eau 16%,
   a été chargée dans l'incinérateur de laboratoire décrit en référence à l'exemple 1. La masse et la densité du mélange chargés étaient de 0,17 kg et 190 kg/m3, respectivement. Avec les mêmes débits d'alimentation que ceux de l'exemple 1, la température dans la zone de gazéification et dans la chambre de post-combustion étaient d'environ 900 à 1000 et respectivement 1100 à 1200°C, respectivement ; la température de l'air alimentant les chambres était d'environ 500 à 600°C. La température des fumées à la sortie de la chambre de post-combustion (derrière l'échangeur de chaleur) était inférieure à 250°C. Le poids du résidu incombustible, constitué de verre fondu, de feuille et de cendre était de 0,02 kg ; il ne contenait aucune trace de carbone résiduel.

## Revendications

1. Procédé pour incinérer des déchets solides contenant du combustible, tels que des déchets hospitaliers, comprenant les étapes suivantes :
- une étape de gazéification, durant laquelle lesdits déchets (22), en tant que premier composant, sont gazéifiés sous apport d'un agent gazéifiant constituant un second composant,
- une étape de post-combustion pendant laquelle les produits gazeux (4) de l'étape de gazéification, en tant que troisième composant sont brûlés sous apport d'un gaz oxydant secondaire en tant que quatrième composant,
- transfert de chaleur produite par ladite étape de post-combustion à au moins une partie de l'un au moins desdits composants avant qu'il soit consommé dans celle correspondante desdites étapes de gazéification et de post-combustion,
caractérisé en ce que l'étape de transfert est réalisée par contact entre des gaz produits par l'étape de post-combustion et un paroi perméable à la chaleur (24) délimitant une partie au moins de la chambre de gazéification (1).

2. Procédé selon la revendications 1, caractérisé en ce qu'on transfère ladite chaleur à une paroi (24) de la chambre de gazéification qui délimite une zone de gazéification (2) où l'on met en oeuvre l'étape de gazéification, à distance d'une entrée (21) pour les déchets (22) à incinérer.

3. Procédé selon la revendication 1 ou 2, caractérisé en ce qu'on met en oeuvre l'étape de gazéification dans une chambre de gazéification (1) ayant des parois perméables à la chaleur (24) faisant saillie dans une chambre de post-combustion (5) dans laquelle on met en oeuvre l'étape de post-combustion.

4. Procédé selon l'une des revendications 1 à 3, caractérisé en ce que, concernant ledit "au moins un" composant, on règle une proportion de celui-ci à laquelle on transfère la chaleur produite par ladite post-combustion.

5. Procédé selon la revendication 4, caractérisé en ce qu'on mesure une température sous laquelle l'une des étapes de gazéification et de post-combustion est menée et on règle ladite proportion de façon à réguler cette température.

6. Procédé selon l'une quelconque des revendications 1 à 5, caractérisé en ce qu'on utilise de la chaleur produite par l'étape de post-combustion pour produire de la vapeur et introduire cette vapeur dans l'agent de gazéification (3).

7. Procédé selon l'une quelconque des revendications 1 à 6, caractérisé en ce qu'on épure les produits gazeux de gazéification (4) ou les fumées de post-combustion (7) pour en extraire des gaz nocifs.

8. Procédé selon la revendication 7, caractérisé en qu'on effectue cette épuration en faisant passer les produits gazeux à travers au moins une couche de matériau (37) absorbant ou neutralisant les gaz nocifs.

9. Procédé selon l'une quelconque des revendications 1 à 8, caractérisé en ce que préalablement à l'étape de gazéification, on charge les déchets dans une chambre de gazéification (1) alors qu'ils sont rassemblés dans des récipients jetables (22).

10. Procédé selon l'une quelconque des revendications 1 à 9, caractérisé en ce qu'on amorce la gazéification par chauffage, au moyen d'une source thermique additionnelle (12), de l'un au moins desdits premier et second composants au voisinage d'une zone (2) destinée à la mise en oeuvre de l'étape de gazéification.

11. Procédé selon la revendication 10, caractérisé en ce que l'on régule la puissance de ladite source thermique additionnelle (12) en fonction de la température de post-combustion, lorsque l'on traite des déchets à faible pouvoir calorifique.

12. Procédé selon l'une quelconque des revendications 1 à 11, caractérisé en ce qu'avant la fin d'une session d'incinération, lorsqu'une chambre de gazéification (1) dans laquelle ont été chargés les déchets à gazéifier est déjà presque vide de déchets, à l'exception d'une partie (2) de cette chambre où s'est effectuée l'étape de gazéification, on redistribue l'agent de gazéification dans la chambre de gazéification de façon à traiter thermiquement des surfaces internes de la chambre de gazéification pour la désinfecter avec de l'agent de gazéification chaud (13).

13. Procédé selon l'une quelconque des revendications 1 à 11, caractérisé en ce qu'avant la fin d'une session d'incinération, lorsqu'une chambre de gazéification (1) dans laquelle ont été chargés les déchets à gazéifier est déjà sensiblement vide de déchets à l'exception d'une partie (2) de cette chambre où s'est effectuée l'étape de gazéification, on alimente de l'agent de gazéification chauffé par de la chaleur des fumées de post-combustion pour balayer cette chambre de gazéification de manière à traiter thermiquement des surfaces internes de la chambre de gazéification pour désinfecter celles-ci avec de l'agent de gazéification chauffé (13).

14. Procédé selon l'une quelconque des revendications 1 à 13, caractérisé en ce qu'on recharge des déchets à gazéifier et éventuellement on décharge des cendres et autres incombustibles pendant la mise en oeuvre de la gazéification et de la post-combustion.

15. Procédé selon l'une des revendications 1 à 14, caractérisé en ce que la température dans la zone de gazéification est supérieure ou égale à environ 800°C.

16. Incinérateur pour la mise en oeuvre d'un procédé selon l'une quelconque des revendications 1 à 15, comprenant une chambre de gazéification (1), pour contenir un premier composant constitué de déchets à incinérer (22), des moyens (3) pour introduire un agent de gazéification en tant que second composant dans ladite chambre de gazéification, une chambre de post-combustion (5), des moyens pour communication de fluide entre la chambre de gazéification (1) et la chambre de post-combustion (5), de manière à introduire dans la chambre de post-combustion un troisième composant constitué de produits gazeux (4) provenant de la chambre de gazéification (1), des moyens d'admission (6) pour introduire dans la chambre de post-combustion (5) un quatrième composant consistant en un gaz oxydant secondaire, et des moyens (8,24) pour transférer de la chaleur depuis la chambre de post-combustion (5) à au moins une partie de l'un au moins desdits composants en amont de la chambre de post-combustion (5), caractérisé en ce que les moyens pour transférer de la chaleur comprennent une paroi conductrice de la chaleur (24) séparant la chambre de post-combustion (5) d'une zone de gazéification (2) de ladite chambre de gazéification (1).

17. Incinérateur selon la revendication 16, caractérisé en ce que la zone de gazéification (2) est agencée dans une partie de la chambre de gazéification (1) qui fait saillie dans la chambre de post-combustion (5).

18. Incinérateur selon la revendication 16 ou 17, caractérisé en ce que les moyens pour transférer de la chaleur comprennent un échangeur de chaleur (8) monté et relié pour transférer de la chaleur des fumées (7) de la chambre de post-combustion (5) à une partie au moins de l'un au moins desdits second, troisième et quatrième composants.

19. Incinérateur selon l'une quelconque des revendications 16 à 18, caractérisé en ce qu'il est muni d'un dispositif de pilotage (9) relié à des sondes (10) pour mesurer la température dans l'une au moins des chambres de gazéification et de post-combustion, et à des moyens (11, 31 à 34) pour régler le débit et la répartition de l'agent de gazéification et du gaz oxydant secondaire en fonction de ces températures.

20. Incinérateur selon l'une quelconque des revendications 16 à 18, caractérisé en ce qu'il est muni d'un moyen de pilotage (9) relié à des sondes (10) pour mesurer la température dans l'une au moins des chambres de gazéification (1) et de post-combustion (5) et à des moyens (11) pour régler la proportion dudit "au moins un" composant qui est soumise à un transfert de chaleur de la chambre de post-combustion en fonction de ces températures.

21. Incinérateur selon l'une quelconque des revendications 16 à 18, caractérisé en ce qu'il est muni d'un moyen de pilotage (9) relié à des moyens de détection (10) pour mesurer la température dans l'une au moins des chambres de gazéification et de post-combustion, et à des moyens pour régler la puissance d'une source thermique additionnelle (12) montée au voisinage d'une zone de gazéification (2) dans ladite chambre de gazéification (1).

22. Incinérateur selon l'une quelconque des revendications 16 à 21, caractérisé en ce que sa chambre de gazéification (1) est munie de moyens d'admission supplémentaire (13) pour de l'agent de gazéification chauffé destiné à assurer la désinfection des surfaces internes de la chambre de gazéification.

23. Incinérateur selon l'une quelconque des revendications 16 à 22, caractérisé en ce que la sortie de la chambre de post-combustion (5) est munie d'un dispositif d'assistance au tirage (14), par exemple un ventilateur extracteur ou un éjecteur.

24. Incinérateur selon l'une des revendications 16 à 23, caractérisé en ce que la chambre de post-combustion (5) est agencée de façon à être subdivisée en au moins deux volumes (41, 42) successivement traversés par le flux de gaz (7).

25. Incinérateur selon la revendication 24, caractérisé en ce que l'un (42) au moins des volumes est agencé en cyclone pour dépoussiérer le flux de gaz.

## Patentansprüche

1. Verfahren zum Verbrennen von brennbaren Stoffen enthaltenden Feststoffabfällen, wie beispielsweise Krankenhausabfälle, mit folgenden Verfahrensschritten:
- ein Vergasungsschritt, während dem die Abfälle (22) als erste Komponente unter Zufuhr eines eine zweite Komponente bildenden Vergasungsmittels vergast werden,
- ein Nachverbrennungsschritt, während dem die gasförmigen Produkte (4) aus dem Vergasungsschritt als dritte Komponente unter Zufuhr eines oxidierenden Sekundärgases als vierte Komponente verbrannt werden,
- Übertragung der während des Nachverbrennungsschritts produzierten Wärme auf wenigstens einen Teil wenigstens einer der Komponenten, bevor sie in dem zugehörigen Vergasungsschritt oder Nachverbrennungsschritt verbraucht wird, dadurch gekennzeichnet, dass der Übertragungsschritt durch Kontakt zwischen dem in dem Nachverbrennungsschritt produzierten Gas und einer für Wärme durchlässigen Wand (24) erfolgt, die wenigstens einen Abschnitt der Vergasungskammer (1) begrenzt.

2. Verfahren nach Anspruch 1, dadurch gekennzeichnet, dass die genannte Wärme auf eine Wand (24) der Vergasungskammer, die eine Vergasungszone (2) begrenzt, wo der Vergasungsschritt mit Abstand von einem Einlass (21) für die zu verbrennenden Abfälle (22) durchgeführt wird.

3. Verfahren nach Anspruch 1 oder 2, dadurch gekennzeichnet, dass der Vergasungsschritt in einer Vergasungskammer (1) durchgeführt ist, die für Wärme (24) durchlässige Wände aufweist, die in eine Nachverbrennungskammer (5) hineinragen, in der der Nachverbrennungsschritt durchgeführt wird.

4. Verfahren nach einem der Ansprüche 1 bis 3, dadurch gekennzeichnet, dass für die "wenigstens eine" Komponente ein Anteil davon eingeregelt wird, auf den die durch die Nachverbrennung produzierte Wärme übertragen wird.

5. Verfahren nach Anspruch 4, dadurch gekennzeichnet, dass eine Temperatur, mit der einer der Schritte der Vergasung oder der Nachverbrennung durchgeführt wird, gemessen und der genannte Anteil so eingestellt wird, dass diese Temperatur geregelt wird.

6. Verfahren nach einem der Ansprüche 1 bis 5, dadurch gekennzeichnet, dass die in dem Nachverbrennungsschritt produzierte Wärme zur Erzeugung von Dampf und zum Einführen dieses Dampfes als Vergasungsmittel (3) benutzt wird.

7. Verfahren nach einem der Ansprüche 1 bis 6, dadurch gekennzeichnet, dass die gasförmigen Produkte der Vergasung (4) oder die Abgase der Nachverbrennung (7) gereinigt werden, um aus ihnen Schadgase zu entziehen.

8. Verfahren nach Anspruch 7, dadurch gekennzeichnet, dass die Reinigung dadurch bewirkt wird, dass die gasförmigen Produkte durch wenigstens eine Materiallage (37) geleitet werden, die die Schadgase absorbiert oder neutralisiert.

9. Verfahren nach einem der Ansprüche 1 bis 8, dadurch gekennzeichnet, dass vor dem Vergasungsschritt die Abfälle in Wegwerfbehältern (22) gesammelt in die Vergasungskammer (1) eingebracht werden.

10. Verfahren nach einem der Ansprüche 1 bis 9, dadurch gekennzeichnet, dass die Vergasung begonnen wird durch Aufheizung wenigstens einer der ersten und zweiten Komponente mittels einer zusätzlichen Heizquelle (12) benachbart zu einer Zone (2), die zur Durchführung des Vergasungsschritts bestimmt ist.

11. Verfahren nach Anspruch 10, dadurch gekennzeichnet, dass die Leistung der zusätzlichen Heizquelle (12) in Abhängigkeit von der Temperatur der Nachverbrennung geregelt wird, wenn Brennstoffe mit einem geringen Brennwert behandelt werden.

12. Verfahren nach einem der Ansprüche 1 bis 11, dadurch gekennzeichnet, dass vor dem Ende einer Verbrennungsperiode, wenn eine Vergasungskammer (1), in die die zu vergasenden Abfälle eingebracht worden sind, bereits, mit Ausnahme eines Abschnitts (2) der Kammer, wo der Vergasungsschritt durchgeführt worden ist, schon nahezu leer von Abfällen ist, in der Vergasungskammer Vergasungsmittel derart neu verteilt wird, dass Innenflächen der Vergasungskammer zur Desinfektion mit dem warmen Vergasungsmittel (13) thermisch behandelt werden.

13. Verfahren nach einem der Ansprüche 1 bis 11, dadurch gekennzeichnet, dass vor dem Ende einer Verbrennungsperiode, wenn eine Vergasungskammer (1), in die die zu vergasenden Abfälle eingebracht worden sind, mit Ausnahme eines Abschnitts (2) dieser Kammer, wo der Vergasungsschritt durchgeführt worden ist, bereits im wesentlichen leer ist, ein durch die Wärme der Abgase der Nachverbrennung erwärmtes Vergasungsmittel zugeführt wird, um die Vergasungskammer zur Durchführung einer thermischen Behandlung der Innenwände der Vergasungskammer zu spülen und um diese mit dem erwärmten Vergasungsmittel (13) zu desinfizieren.

14. Verfahren nach einem der Ansprüche 1 bis 13, dadurch gekennzeichnet, dass während der Durchführung der Vergasung und der Nachverbrennung zu vergasende Abfälle neu eingeführt und ggf. Asche und andere nicht brennbare Stoffe entfernt werden.

15. Verfahren nach einem der Ansprüche 1 bis 14, dadurch gekennzeichnet, dass die Temperatur in der Vergasungszone größer oder gleich etwa 800° C ist.

16. Verbrennungsofen zur Durchführung des Verfahrens nach einem der Ansprüche 1 bis 15 mit einer Vergasungskammer (1) zum Aufnehmen einer ersten, aus zu verbrennenden Abfällen (22) bestehenden Komponente, Mitteln (3) zum Einbringen eines Vergasungsmittels als zweite Komponente in die genannte Vergasungskammer, einer Nachverbrennungskammer (5), Mitteln für eine Fluidverbindung zwischen der Vergasungskammer (1) und der Nachverbrennungskammer (5) derart, dass in die Nachverbrennungskammer eine Dritte Komponente, die aus in der Verbrennungskammer (1) entstandenen gasförmigen Produkten (4) gebildet ist, eingeführt wird, Zuführungsmitteln (6) zum Einführen einer vierten, aus einem sekundären oxidierenden Gas gebildeten Komponente in die Nachverbrennungskammer (5) und mit Mitteln (8, 24) zum Übertragen der Wärme von der Nachverbrennungskammer (5) auf wenigstens einen Teil wenigstens einer der Komponenten stromaufwärts der Nachverbrennungskammer (5), dadurch gekennzeichnet, dass die Wärmeübertragungsmittel eine wärmeleitende Wand (24) umfassen, die die Nachverbrennungskammer (5) von einer Vergasungszone (2) der Vergasungskammer (1) trennt.

17. Verbrennungsofen nach Anspruch 16, dadurch gekennzeichnet, dass die Vergasungszone (2) in einem Teil der Vergasungskammer (1) angeordnet ist, der in die Nachverbrennungskammer (5) hineinragt.

18. Verbrennungsofen nach Anspruch 16 oder 17, dadurch gekennzeichnet, dass die Mittel zur Übertragung der Wärme einen Wärmetauscher (8) aufweisen, der zur Übertragung der Wärme der Abgase (7) der Nachverbrennungskammer (5) auf wenigstens einen Teil wenigstens einer der zweiten, der dritten und der vierten Komponente angeordnet und angeschlossen ist.

19. Verbrennungsofen nach einem der Ansprüche 16 bis 18, dadurch gekennzeichnet, dass er mit einer Steuereinrichtung (9) bestückt ist, an die Sonden (10) zur Messung der Temperatur in wenigstens einer der Kammern zur Vergasung und Nachverbrennung und Mittel (11, 31 bis 34) zur Einstellung des Durchflusses und Aufteilung des Vergasungsmittels und des sekundären oxidierenden Gases in Abhängigkeit von den Temperaturen angeschlossen sind.

20. Verbrennungsofen nach einem der Ansprüche 16 bis 18, dadurch gekennzeichnet, dass er mit einer Steuereinrichtung (9) bestückt ist, an die Sonden (10) zur Messung der Temperatur in einer der Kammern zur Vergasung (1) und zur Nachverbrennung (5) und Mittel (11) zur Einstellung des Anteils der "wenigstens einen" Komponente, die einer Wärmeübertragung von der Nachverbrennungskammer unterworfen wird, in Abhängigkeit von den Temperaturen angeschlossen ist.

21. Verbrennungsofen nach einem der Ansprüche 16 bis 18, dadurch gekennzeichnet, dass er mit einer Steuereinrichtung (9) bestückt ist, an die eine Detektionseinrichtung (10) zur Messung der Temperatur in wenigstens einer der Kammern zur Vergasung und zur Nachverbrennung und Mittel zur Einstellung der Leistung einer zusätzlichen Heizquelle (12), die benachbart zur Vergasungszone (2) in der Vergasungskammer (1) angebracht ist, angeschlossen sind.

22. Verbrennungsofen nach einem der Ansprüche 16 bis 21, dadurch gekennzeichnet, dass seine Vergasungskammer (1) mit einer zusätzlichen Einführungseinrichtung (13) für ein erwärmtes Vergasungsmittel versehen ist, das zur Gewährleistung einer Desinfektion der Innenwände der Vergasungskammer bestimmt ist.

23. Verbrennungsofen nach einem der Ansprüche 16 bis 22, dadurch gekennzeichnet, dass der Ausgang der Nachverbrennungskammer (5) mit einer Abzugs-Hilfseinrichtung (14), beispielsweise einem Absaugventilator oder einer Absaugpumpe, versehen ist.

24. Verbrennungsofen nach einem der Ansprüche 16 bis 23, dadurch gekennzeichnet, dass die Nachverbrennungskammer (5) so angeordnet ist, dass sie in wenigstens zwei Volumina (41, 42) unterteilt ist, durch die der Gasfluss (7) nacheinander hindurchtritt.

25. Verbrennungsofen nach Anspruch 24, dadurch gekennzeichnet, dass wenigstens einer (42) der Volumina mit einem Zyklon zum Entstauben des Gasflusses ausgebildet ist.

## Claims

1. A method of incinerating fuel-containing solid wastes such as hospital wastes comprising the following steps :
- a gasification step, during which said wastes (22), as a first component, are gasifyed under admixture of a gasifying agent as a second component,
- a post-combustion step during which the gaseous products (4) of said gasification step, as a third component, are burnt under admixture of a secondary oxidant gas, as a fourth component,
- transfer of heat produced by said post-combustion step to at least part of at least one of said components prior to consumption thereof in the corresponding one of said gasification and post-combustion steps,
characterized in that the heat transfer step is performed by a contact between gases produced by the post-combustion step and a heat-permeable wall (24) bounding at least part of the gasification chamber (1).

2. A method according to claim 1, characterized in that said heat is transferred to a gasification chamber wall (2) which bounds a gasification zone (2) where the gasification step is performed, at a distance from an inlet (21) for the wastes (22) to be incinerated.

3. A method according to claim 1 or 2, characterized by performing the gasification step in a gasification chamber (1) having heat-permeable walls (24) protruding into a post-combustion chamber (5) in which said post-combustion step is performed.

4. A method according to one of claims 1-3, characterized in that, concerning said at least one component, there is controlled a proportion thereof to which heat produced by said post-combustion is transferred.

5. A method according to claim 4, characterized by measuring a temperature under which one of the gasification and post-combustion steps is performed and controlling said proportion thereby to regulate said temperature.

6. A method according to anyone of claims 1-5, characterized by using heat produced by said post-combustion step for producing steam and introducing said steam into the gasifying agent (3).

7. A method according to anyone of claims 1-6, characterized by cleansing said gaseous products of gasification (4) or the post-combustion flues (7) thereby to remove noxious gases therefrom.

8. A method according to claim 7, characterized in that said cleansing is performed by passing said gaseous products through at least one layer of material (37) absorbing or neutralizing said noxious gases.

9. A method according to anyone of claims 1-8, characterized in that prior to the gasification step, said wastes are charged into a gasification chamber (1) while being contained in disposable containers (22).

10. A method according to anyone of claims 1-9, characterized by initiating gasification by heating with an additional heat source (12) at least one of said first and second components adjacent a location (2) where said gasification step is to be performed.

11. A method according to claim 10, characterized in that the power of said additional heat source (12) is regulated according to the post-combustion temperature, when processing low-caloric wastes.

12. A method according to anyone of claims 1-11, characterized in that prior to the end of an incineration session, when a gasification chamber (1) in which said wastes have been charged for gasification is already almost free of wastes, with the exception of a portion (2) of said chamber where the gasification step has been performed, said gasifying agent is redistributed in said gasification chamber thereby to heat-treat internal surfaces of the gasification chamber for disinfection thereof with hot gasifying agent (13).

13. A method according to anyone of claims 1-11, characterized in that prior to the end of an incineration session, when a gasification chamber (1) in which the wastes have been charged for gasification is already substantially free of waste, with the exception of a portion (2) of said chamber where the gasification step has been performed, gasifying agent heated by heat from post-combustion flues is fed to sweep said gasification chamber thereby to heat-treat internal surfaces of the gasification chamber for disinfection thereof with heated gasifying agent (13).

14. A method according to anyone of claims 1-13, characterized by recharging wastes for gasification and optionally also discharging ashes and other incombustibles during performance of the gasification and post-combustion steps.

15. A method according to anyone of claims 1-14, characterized in that the temperature in the gasification zone is greater than or equal to 800°C.

16. An incinerator for performing a method according to anyone of claims 1-15, comprising a gasification chamber (1), for containing a first component consisting of wastes (22) to be incinerated, means (3) for introducing a gasifying agent as a second component into said gasification chamber, a post-combustion chamber (5), means for fluid communication between the gasification chamber (1) and the post-combustion chamber (5), thereby to introduce into the post-combustion chamber a third component consisting of gaseous products (4) coming from the gasification chamber (1), inlet means (6) for introducing into the post-combustion chamber (5) a fourth component consisting of a secondary oxidant gas, and means (8, 24) for transferring heat from said post-combustion chamber (5) to at least part of at least one of said components upstream of said post-combustion chamber (5), characterized in that said means for transferring heat comprises a heat conductive wall (24) separating said post-combustion chamber (5) from a gasification zone (2) of said gasification chamber (1).

17. An incinerator according to claim 16, characterized in that said gasification zone (2) is arranged in a portion of said gasification chamber (1) which protrudes in said post-combustion chamber (5).

18. An incinerator according to claim 16 or 17, characterized in that the means for transferring heat comprise a heat exchanger (8) mounted and connected for transferring heat of flues of the post-combustion chamber (5) to at least part of at least one of said second, third and fourth components.

19. An incinerator according to anyone of claims 16-18, characterized by being provided with a control device (9) connected to probes (10) for temperature measurements in at least one of the gasification and post-combustion chambers and to means (11, 31-34) for controlling the feed rate and the distribution of the gasifying agent and secondary oxidant gas according to these temperatures.

20. An incinerator according to anyone of claims 16-18, characterized by being provided with a control means (9) connected to probes (10) for temperature measurements in at least one of the gasification (1) and post-combustion (5) chambers and to means (11) for controlling which proportion of said at least one component is subjected to heat transfer from the post-combustion chamber according to these temperatures.

21. An incinerator according to anyone of claims 16-18, characterized by being provided with a control means (9) connected to detecting means (10) for temperature measurements in at least one of the gasification and post-combustion chambers and to means for controlling the power of an additional heat source (12) mounted adjacent a gasification zone (2) in said gasification chamber (1).

22. An incinerator according to anyone of claims 16-21, characterized by its gasification chamber being provided with supplemental inlet means (13) for heated gasifying agent intended to perform disinfection of the internal surfaces of the gasification chamber.

23. An incinerator according to anyone of claims 16-22, characterized by the outlet of the post-combustion chamber being provided with a draught-promoting device (14), e.g., an exhaust fan or an ejector.

24. An incinerator according to anyone of claims 16-23, characterized by the post-combustion chamber (5) being arranged in a manner that it is subdivided in at least two separate volumes (41, 42), the gas flow passing those volumes consecutively.

25. An incinerator according to claim 24, characterized by at least one (42) of said volumes being arranged in the form of a cyclone wherein the gas flow (7) is cleansed of dust particles.
